# EUROPÄISCHE PATENTSCHRIFT

(11) **EP 2 334 478 B1**
(45) Veröffentlichungstag und Bekanntmachung des Hinweises auf die Patenterteilung: **21.11.2012**
(21) Anmeldenummer: 09782912.1
(22) Anmeldetag: 11.09.2009
(51) Int. Cl.: B27B 17/00

(54) **SÄGEGESTELL**
SAW HORSE
BÂTI DE SCIE

(30) Priorität: 26.09.2008 DE 102008037398
(43) Veröffentlichungstag der Anmeldung: 22.06.2011
(62) Teilanmeldung aus: 11160954.1
(73) Patentinhaber: wolfcraft GmbH, 56746 Kempenich (DE)
(72) Erfinder: NONIEWICZ, Zbigniew, 56746 Kempenich (DE); SCHÜLLER, Hans-Jürgen, 53426 Königsfeld (DE)
(74) Vertreter: Müller, Enno
(86) Internationale Anmeldenummer: PCT/EP2009/061801
(87) Internationale Veröffentlichungsnummer: WO 2010/034629

(56) Entgegenhaltungen:
- DE-A1- 3 511 964
- DE-U1- 8 509 792
- GB-A- 2 290 955
- US-A- 4 997 151

## Beschreibung

Die Erfindung betrifft ein Sägegestell gemäß oberbegriff des Anspruchs 1.

Ein solches Sägestell ist aus der DE 3511964 vorbekannt. Das dort beschriebene Sägegestell besitzt insgesamt sechs Vertikalstreben, die paarweise angeordnet sind und jeweils zwischeneinander einen Zwischenraum belassen. Die Zwischenräume liegen derart in einer Flucht, dass in ihnen zu zersägende Hölzer gestapelt werden können. Die Hölzer werden auf Querstreben gestapelt.

Aus der DE 3046655 ist ein Sägegestell vorbekannt, bei dem die zu zersägenden Hölzer ebenfalls zwischen paarweise angeordneten Vertikalstreben geschichtet werden können. Es ist eine Spannvorrichtung in Form eines Seiles vorgesehen, mit der der Holzstapel nach unten gehalten werden kann. Die Hölzer stützen sich dabei auf gradlinig verlaufenden Auflagestegen ab, die jeweils zwei Vertikalstreben miteinander verbinden.

Aus der FR 2794677 ist ein Sägegestell bekannt, welches leiterartige Elemente aufweist, die sowohl oben als auch unten miteinander verbunden sind. Auf die Sprossen können zu zerschneidende Hölzer aufgelegt werden.

Die US 4,997,151 beschreibt ein Untergestell für einen Tisch, welches vier Beine aufweist, die mit unteren und oberen Vertikalholmen parallelogrammartig miteinander verbunden sind. Das Untergestell kann zusammengefaltet werden. Ein ähnliches Untergestell, bei dem aber keine unteren Vertikalholme vorgesehen sind, beschreibt die GB 2 290 955 A.

Der Erfindung liegt die Aufgabe zugrunde, das Sägegestell gemäß dem oberbegrift des unabhängigen Anspruchs 1 gebrauchsvorteilhaft weiterzubilden.

Gelöst wird die Aufgabe durch die Kombination von Merkmalen des Anspruchs 1. Bevorzugte Weiter bildungen der Erfindung sind den abhängigen Ansprüchen zu entnehmen. Erfindungs gemäß ist vorgesehen, dass die Verbindungselemente drehbeweglich an den Vertikalstreben der standelemente und des Halteelements befestigt sind, so dass das Sägegestell aus seiner Betriebsstellung, in welcher die im Bereich des Fußes angeordneten Verbindungselemente maximal weit voneinander beabstandet sind, in der Drautsicht parallelogrammartig in eine Verwahrstellung zusammenfaltbar ist, in welcher die Verbindungselemente minimal weit voneinander beabstandet sind. Bei dem Zusammenfalten des Sägegestells verbleiben sowohl die Standelemente als auch die Verbindungselemente in einer Parallelstellung jeweils zueinander. In einer bevorzugten Weiterbildung der Erfindung ist vorgesehen, dass das Sägegestell mittels einer lösbaren Formschlussrast in seiner Betriebsstellung gehalten ist. Die Formschlussrast kann von einer Rastaussparung des Verbindungselementes gebildet sein. In dieser Rastaussparung liegt in der Betriebsstellung ein Eingriffsabschnitt des Fußes ein. Die Formschlussrast kann in einfacher Weise durch eine Verlagerung der Verbindungselemente nach oben aufgehoben werden. Die Rastausnehmung ist nach unten offen. In ihr liegt ein Rasteingriffsabschnitt des Fußes. Die Rastverbindung wird durch Schwerkraft gehalten. Das Gelenk, mit dem das Verbindungselement mit der Vertikalstrebe verbunden ist, ist axial beweglich, so dass das Verbindungselement, bei dem es sich bevorzugt um ein Holzbrett handelt, gegenüber dem Standelement nach oben verlagert werden kann, so dass die beiden Rastelemente auseinander gebracht werden. Zwischen den beiden Stand-elementen befindet sich erfindungsgemäß ein Halteelement. Letzteres bildet ebenfalls Vertikalstreben aus. In der Betriebsstellung fluchten die jeweils einem Verbindungselement zugeordneten Vertikalstreben miteinander, so dass zwischen den Vertikalstreben jeweils eines Standelementes oder eines Halteelementes ein Zwischenraum verbleibt, in dem die Scheite geschichtet werden können. Das Halteelement ist ebenfalls drehbeweglich mit dem Verbindungselement befestigt. Bevorzugt ist das diesbezügliche Gelenk aber axialfest. Die Rastverbindung kann somit in einfacher Weise aufgehoben werden, indem ein zwischen den beiden Standelementen angeordnetes Halteelement angehoben wird. In einer Bevorzugten Weiterbildung der Erfindung ist vorgesehen, dass der Zwischenraum der beiden Vertikalstreben jeweils eines Standelementes und/oder jeweils eines Halteelementes von einem Auflagesteg überbrückt wird. Die Auflagestege verlaufen dabei in gleicher Höhe, so dass insbesondere der Auflagesteg des Halteelementes von den darauf aufliegenden Scheiten nach unten hin belastet wird. Hierdurch wird wegen des axialfesten Gelenks der Rasteingriff zwischen Verbindungselement und Fuß des Standelementes gestärkt. In einer bevorzugten Weiterbildung der Erfindung ist vorgesehen, dass die Auflagestege sich unter Ausbildung einer im Wesentlichen V-förmigen Vertiefung zwischen den Vertikalstreben erstrecken. Bevorzugt handelt es sich bei den Auflagestegen um V-förmig gebogene Rohre, die mit ihren Stirnenden mit den Seitenwandungen der ebenfalls von Rohren gebildeten Vertikalstreben verschweißt sind. Die unteren Enden der Vertikalstreben sind mit einer Horizontalstrebe verbunden. Diese Horizontalstrebe kann ebenfalls von einem Rohr ausgebildet sein. Die Horizontalstrebe kann Endabschnitte aufweisen, die schräg nach unten abgewinkelte Standbeine ausbilden. Es ist bevorzugt ein Niederhalter vorgesehen, der auf eine der Vertikalstreben aufsteckbar ist. Hierzu besitzt der Niederhalter, der bevorzugt von einem zu einem U gebogenen Blechstreifen gebildet ist, einseitig ein Auge. Das andere Ende des Niederhalters kann lediglich eine Gabel ausbilden, wobei im Gabelzwischenraum die andere Vertikalstrebe des Halteelementes oder des Standelementes liegt. An den beiden Randkanten der U-Schenkel kann eine Verzahnung vorgesehen sein. Des Weiteren sind vorzugsweise eine oder mehrere Maßstäbe vorgesehen, die sich parallel zu den Verbindungselementen erstrecken und die bevorzugt höhenverstellbar an den Vertikalstreben befestigt sind.

Die zuunterst liegenden Scheitelpunkte der Auflagestege sind vorzugsweise in Vertikalrichtung von der Oberkante der Verbindungselemente nach oben hin beabstandet. Zufolge dieses Abstandes ergibt sich ein ausreichender Austauchraum für das Sägeblatt einer Kettensäge, mit der ein im Zwischenraum zwischen den Vertikalstreben gestapelter Holzstoß im Bereich zwischen Standelement und Halteelement zerteilt werden kann. Der Schnitt erfolgt dabei von oben nach unten. Die im Zwischenraum angeordneten Hölzer können somit mehrfach zwischen den Standelementen aber auch außerhalb der Standelemente geschnitten werden, ohne dass die einzelnen Hölzer verlagert werden müssen. Mit dem an den Vertikalstreben angebrachten Maßstab kann der Ansatzpunkt zum Ansetzen des Sägeblattes in einfacher Weise ausgewählt werden, damit gleich lange Abschnitte gesägt werden können.

Ein Ausführungsbeispiel der Erfindung wird nachfolgend anhand beigefügter Zeichnungen erläutert. Es zeigen:
- Fig. 1: in einer perspektivischen Darstellung eine Sägegestell in einer Betriebsstell ung;
- Fig. 2: das Sägegestell gemäß Fig.1 in einer zusammengefalteten Verwahrstellung;
- Fig. 3: eine weitere perspektivische Darstellung, wobei innerhalb der Zwischenräume zwischen den Vertikalstreben Holzscheite gestapelt sind;
- Fig. 4: eine Seitenansicht des Sägegestells mit nur einem Holzscheit und
- Fig. 5: eine Frontansicht auf das Sägegestell.

Das in den Zeichnungen dargestellte Sägegestell besteht im Wesentlichen aus zwei baugleichen Standelementen 1. Bei den Standelementen 1 handelt es sich um eine Rohrkonstruktion. Ein erstes Rohr bildet einen Fuß 4 aus. Dieses Rohr besitzt einen Horizontalabschnitt 3 und davon stumpfwinklig abragende Endabschnitte 12, die Standbeine ausbilden.

Von der Horizontalstrebe 3 ragen senkrecht nach oben zwei voneinander beabstandete Vertikalstreben 2 ab. Die freien Enden der Vertikalstreben 2 sind nicht miteinander verbunden, so dass die Vertikalstreben 2 eine Gabelform ausbilden. Die Vertikalstreben 2 verlaufen parallel zueinander und sind etwas oberhalb der Horizontalstrebe 3 mit einem V-förmigen Rohrstück 11 miteinander verbunden. Das Rohrstück 11 bildet einen Auflagesteg aus mit einem nach unten weisenden V-förmigen Scheitel 11'.

Zwei derartige Standelemente 1 sind mit zwei parallel zueinander verlaufenden Verbindungselementen 6 unmittelbar oberhalb des Fußes 4 miteinander verbunden. Bei den Verbindungselemente 6 handelt es sich um längliche, rechteckige, Holzbretter, die Gelenke 14, 15 tragen. Jeweils ein Ende eines Verbindungselementes 6 ist mittels zweier Gelenke 14 mit dem unteren Abschnitt einer Vertikalstrebe 2 drehbeweglich verbunden. Bei den Gelenken 14 handelt es sich um axial verschiebliche Gelenke, so dass die Vertikalstrebe 2 entlang der Drehachse relativ gegenüber dem Verbindungselement 6 verlagert werden kann.

In der Draufsicht ergibt sich somit eine parallelogrammartige Struktur in Bezug auf die Horizontalstreben 3 und die Verbindungselemente 6.

Im Bereich der Gelenke 14 besitzen die beiden Verbindungselemente 6 an ihrer Unterseite bogenförmige Rastaussparungen 7. In der Betriebsstellung liegend in diesen Rastaussparungen 7 Rasteingriffsabschnitte 8 des Fußes 4. Die Rasteingriffsabschnitte 8 werden von den Rohrabschnitten 8 der Horizontalstrebe 3 gebildet, die sich jenseits der Vertikalstreben 2 befinden.

Etwa mittig zwischen den beiden Standelementen 1 befindet sich ein Halteelement 9. Letzteres ist ebenfalls eine Rohrkonstruktion und besitzt zwei parallel zueinander in Vertikalrichtung sich erstreckende Vertikalstreben 10. Die jeweils einem Verbindungselement 6 zugeordneten Vertikalstreben 2,10 fluchten miteinander, so dass auch die Zwischenräume 5 zwischen den Vertikalstreben 2, 10 der Standelemente 1 bzw. des Halteelementes 9 miteinander fluchten.

Das Halteelement 9 ist mittels Gelenken 15 mit dem Verbindungselement 6 verbunden. Auch hier ist jede Vertikalstrebe 10 des Halteelementes 9 mit zwei Gelenken 15 mit dem Verbindungselement 6 verbunden. Diese Gelenke 15 sind axialfest. Dies hat zur Folge, dass ein Anheben des Halteelementes 9 auch zu einer Aufhebung der Rast zwischen Rastaussparung 7 und Rasteingriffsabschnitt 8 führt, da beim nach oben Verlagern des Halteelementes 9 die beiden Verbindungselemente 6 mitgeschleppt werden.

Das Halteelement 9 besitzt ebenfalls einen Auflagesteg 11, der in derselben Höhe verläuft und gleich ausgestaltet ist wie die Auflagestege 11 der Standelemente 1.

Unterhalb des Auflagesteges 11 sind die beiden Vertikalstreben 10 des Halteelementes 9 mit einer Horizontalstrebe 13 miteinander verbunden. Die Horizontalstrebe 13 erstreckt sich unmittelbar oberhalb des axialfesten Gelenks 15.

Mit der Bezugsziffer 16 ist ein Niederhalter bezeichnet. Letzterer besteht aus einem zu einem U gebogenen Blechstreifen. An einem Ende des U-förmigen Blechstreifens ist ein Auge 17 vorgesehen. An dem dem Auge 17 gegenüberliegenden Ende ist eine Gabel 18 vorgesehen. Eine Vertikalstrebe 2, 10 kann in das Auge 17 des Niederhalters 16 gesteckt werden. Die jeweils andere Vertikalstrebe 2, 10 liegt dann innerhalb der Gabel 18. Das Auge 17 ist so ausgebildet, dass sich der Niederhalter 16 an der sein Auge 17 durchdringenden Vertikalstrebe 2,10 verkanten kann. Hierdurch kann ein nach unten gerichteter Druck auf die sich im Zwischenraum 5 angeordneten Holzscheite aufgebracht werden.

Wird nur ein Holzscheit in den Zwischenraum 5 gelegt, wie es in den Figuren 4 und 5 dargestellt ist, so liegt der Holzscheit 21 auf den beiden Seitenflanken der V-förmigen Struktur 11' des Auflagesteges 11.

Mit der Vorrichtung können gleichzeitig eine Vielzahl von im Zwischenraum 5 liegenden Holzscheiten abgelängt werden. Um das richtige Maß für die Länge der abzulängenden Holzscheite zu finden, sind Maßstäbe 19, 20 vorgesehen. Die Maßstäbe erstrecken sich parallel zu den Verbindungselementen 6 und können in Vertikalrichtung versetzt werden. Hierzu können die Maßstäbe 19, 20 auf die einen kreisrunden Querschnitt aufweisenden Vertikalstreben 20 aufgeclipst werden.

Die Gelenke 14,15 sind von einfachem Aufbau. Die Gelenkschale wird von einem Rohrstück oder einer Schelle ausgebildet, die mit der nach innen weisenden Seite des bevorzugt von einem Holzbrett gebildeten Verbindungselementes verschraubt sind. Die Gelenkzapfen werden von den eine kreisrunde Querschnittsform aufweisenden Vertikalstreben 2, 10 selbst ausgebildet. Die nach unten weisenden Stirnseiten der Vertikalstreben 2 sind stumpf mit der Horizontalstrebe 3 verschweißt. Das nach unten weisende Ende der Vertikalstrebe 10 kann verdickt sein, damit das Verbindungselement beim Anheben des Halteelementes 9 nach oben mitgeschleppt wird. Die Vertikalstrebe 13 befindet sich unmittelbar des oberen axialfesten Gelenkes 15, um eine Axialfestigkeit in die andere Richtung zu bewirken. Dies hat zur Folge, dass die Rast 7, 8 nicht ausgehoben werden kann, wenn der Auflagesteg 11 des Halteelementes 9 von Holzscheiten belastet ist, wie es in den Figuren 3 bis 5 dargestellt ist.

Die Auflagestege 11 und insbesondere die tiefstliegenden Bereiche 11' der Auflagestege 11 haben einen ausreichenden Abstand zur Oberkante der Verbindungselemente 6, so dass mittels einer Kettensäge von oben nach unten die Vielzahl der in der Figur 3 dargestellten Hölzer 21 im Bereich zwischen dem Standelement und dem Halteelement zerteilt werden können. Nachdem das zuunterst liegende Holz 21 durchschnitten worden ist, besteht ein ausreichender Austauchraum für das Sägeblatt.

## Patentansprüche

1. Sägegestell mit mindestens zwei Standelementen, wobei jedes Standelement (1) einen Fuß (4) und zwei jeweils einen Zwischenraum (5) zur Aufnahme zu zersägender Hölzer (21) oder dergleichen zwischen sich belassene, vom Fuß (4) nach oben abragende Vertikalstreben (2) aufweist, wo-bei zwischen den beiden Standelementen (1) ein Halteelement (9) angeordnet ist, das ebenfalls zwei Vertikalstreben (10) aufweist, wobei die freien Enden der Vertikalstreben (2, 10) nicht miteinander verbunden sind, so dass die Vertikalstreben (2,10) eine Gabelform ausbilden, wobei die Vertikalstreben (2, 10) mit Auflagestegen (11) miteinander verbunden sind, auf denen die zu zersägenden Hölzer (21) auflegbar sind, wobei zwei parallel zueinander verlaufende Verbindungselemente (6) vorgesehen sind, die je eine Vertikalstrebe (2) der beiden Standelemente und eine Vertikalstrebe (10) des Halteelementes (9) derart miteinander verbinden, dass die Zwischenräume (5) zwischen den Vertikalstreben (2, 10) jedes Standelementes (1) und des Halteelementes (9) in einer Betriebsstellung in einer Flucht liegen, **dadurch gekennzeichnet, dass** die Verbindungselemente (6) drehbeweglich an den Vertikalstreben (2, 10) der Standelemente (1) und des Halteelementes (9) befestigt sind, so dass das Sägegestell aus seiner Betriebsstellung, in welcher die Verbindungselemente (6) maximal weit voneinander beabstandet sind, in der Draufsicht parallelogrammartig in eine Verwahrstellung zusammenfaltbar ist, in welcher die Verbindungselemente (6) minimal weit voneinander beabstandet sind.

2. Sägestell nach Anspruch 1, **dadurch gekennzeichnet, dass** das Sägegestell mittels einer lösbaren Formschlussrast (7, 8) in seiner Betriebsstellung gehalten ist.

3. Sägegestell nach Anspruch 2, **dadurch gekennzeichnet, dass** die Rastverbindung der Formschlussrast (7, 8) durch Schwerkraft gehalten ist, insbesondere indem der Auflagesteg (11) des Halteelementes (9) von den Hölzem (21) nach unten belastet wird.

4. Sägegestell nach einem der Ansprüche 2 oder 3, **dadurch gekennzeichnet, dass** die Formschlussrast (7, 8) durch eine Verlagerung der Verbindungselemente (6) nach oben aufhebbar ist.

5. Sägegestell nach einem der Ansprüche 2 bis 4, **dadurch gekennzeichnet, dass** jeweils ein Ende eines der beiden Verbindungselemente (6) mittels zweier Gelenke (14) mit dem unteren Abschnitt einer Vertikalstrebe (2) drehbeweglich verbunden ist, wobei die Gelenke (14) derart axial verschieblich sind, dass die Vertikalstrebe (2) entlang der Drehachse relativ gegenüber dem Verbindungselement (6) verlagerbar ist.

6. Sägegestell nach einem der Ansprüche 2 bis 5, **dadurch gekennzeichnet, dass** das Halteelement (9) mittels zwei Gelenken (15) mit dem Verbindungselement (6) verbunden ist, wobei die Gelenke (15) axialfest mit dem Verbindungselement (6) verbunden sind, so dass ein Anheben des Halteelementes (9) zu einer Aufhebung der Formschlussrast (7, 8) führt, indem die beiden Verbindungselemente (6) beim nach oben Verlagern der Halteelemente (9) mitgeschleppt werden.

7. Sägegestell nach einem der Ansprüche 2 bis 6, **dadurch gekennzeichnet, dass** die Gelenkzapfen der Gelenke (14,15) von den kreisrunden Vertikalstreben (2, 10) ausgebildet sind.

8. Sägegestell nach einem der vorhergehenden Ansprüche, **dadurch gekennzeichnet, dass** die Auflagestege (11) sich unter Ausbildung einer im wesentlichen V-förmigen Vertiefung (11') zwischen den Vertikalstreben (2, 10) eines Standelementes (1) oder eines Halteelementes (9) erstrecken.

9. Sägegestell nach einem der vorhergehenden Ansprüche, **gekennzeichnet durch** einen auf einer der Vertikalstreben (2,10) aufsetzbaren, den Zwischenraum (5) kreuzenden Niederhalter (16), der insbesondere **durch** Verkanten an der Vertikalstrebe (2,10) gegen Verschieben gehemmt ist.

10. Sägegestell nach einem der vorhergehenden Ansprüche, **gekennzeichnet durch** einen unterhalb der Auflagestege (11) und oberhalb der Verbindungselemente (6) angeordneten Austauchraum für ein Sägeblatt.

11. Sägegestell nach einem der vorhergehenden Ansprüche, **dadurch gekennzeichnet, dass** die Auflagestege (11) den Zwischenraum (5) zwischen den Vertikalstreben (2, 10) in der Betriebsstellung in gleicher Höhe überbrücken.

12. Sägegestell nach einem der vorangehenden Ansprüche, **dadurch gekennzeichnet, dass** der Fuß (4) von einer die beiden Vertikalstreben (2) miteinander verbindenden Horizontalstrebe (3) gebildet ist, deren beiden voneinander weg weisenden Endabschnitte Standbeine (12) ausbilden.

13. Sägegestell nach einem der vorangehenden Ansprüche, **dadurch gekennzeichnet, dass** die Vertikalstreben (2, 10), die Horizontalstreben (3,13) und der Auflagesteg (11) von Rohrelementen ausgebildet sind.

14. Sägegestell nach einem der vorangehenden Ansprüche, **dadurch gekennzeichnet, dass** das Verbindungselement (6) von einem Brett, insbesondere Holzbrett ausgebildet ist,

15. Sägegestell nach einem der vorangehenden Ansprüche, **gekennzeichnet durch** einen sich parallel zum Verbindungselement (6) erstreckenden Maßstab (19, 20), der insbesondere höhenverschiebbar an den Vertikalstreben (2,10) angeordnet ist.

## Claims

1. Saw horse having at least two stand elements, each stand element (1) having a base (4) and two vertical braces (2), which in each case leave an interspace (5) between one another for accommodating wood (21) to be sawed or the like and project upwardly from the base (4), a retaining element (9) being disposed between the two stand elements (1), the retaining element likewise having two vertical braces (10), the free ends of the vertical braces (2, 10) not being connected to one another so that the vertical braces (2, 10) have a forked shape, the vertical braces (2, 10) being connnected to one another by support bars (11) on which the wood (21) to be sawed can be laid, two connecting elements (6) that run parallel to one another being provided, the connecting elements connecting in each case a vertical brace (2) of the two stand elements and a vertical brace (10) of the retaining element (9) to one another in such a way that the interspaces (5) between the vertical braces (2, 10) of each stand element (1) and the retaining element (9) are in alignment with one another in an operating position, **characterized in that** the connecting elements (6) are pivotably secured to the vertical braces (2, 10) of the stand elements (1) and of the retaining element (9) so that the saw horse can be folded up in a parallelogram-like manner, as seen in top view, from its operating position, in which the connecting elements (6) are spaced at a maximum distance from one another, into a storage position in which the connecting elements (6) are spaced at a minimum distance from one another.

2. Saw horse according to Claim 1, **characterized in that** the saw horse is held in its operating position by means of a releasable positive-fit detent (7, 8).

3. Saw horse according to Claim 2, **characterized in that** the latching connection of the positive-fit detent (7, 8) is held by gravity, in particular by the support bar (11) of the retaining element (9) being downwardly loaded by the wood (21).

4. Saw horse according to either of Claims 2 and 3, **characterized in that** the positive-fit detent (7, 8) can be overcome by moving the connecting elements (6) upwardly.

5. Saw horse according to any of Claims 2 to 4, **characterized in that** in each case an end of one of the two connecting elements (6) is pivotably connected to the lower portion of a vertical brace (2) by means of two articulated joints (14), the articulated joints (14) being axially movable in such a way that the vertical braces (2) can be displaced relative to the connecting element (6) along the axis of pivoting.

6. Saw horse according to any of Claims 2 to 5, **characterized in that** in the retaining element (9) is connected to the connecting element (6) by means of two joints (15), the joints (15) being connected to the connecting element (6) in an axially-fixed manner so that raising of the retaining element (9) leads to the positive-fit detent (7, 8) being overcome by the two connecting elements (6) being carried along when the retaining element (9) is moved upwards.

7. Saw horse according to any of Claims 2 to 6, **characterized in that** the pivot pins of the joints (14, 15) are formed by the circular vertical braces (2, 10).

8. Saw horse according to any of the preceding claims, **characterized in that** the support bars (11) extend between the vertical braces (2, 10) of a stand element (1) or of a retaining element (9), while forming a substantially V-shaped deepened region (11').

9. Saw horse according to any of the preceding claims, **characterized by** a hold-down element (16) which crosses the interspace (5), is mountable on one of the vertical braces (2, 10), and is constrained against movement, in particular by tilting on the vertical braces (2, 10).

10. Saw horse according to any of the preceding claims, **characterized by** a space beneath the support bars (11) and above the connecting elements (6), into which a saw blade can move.

11. Saw horse according to any of the preceding claims, **characterized in that** the support bars (11) bridge, at the same height, the interspace (5) between the vertical supports (2, 10), in the operating position.

12. Saw horse according to any of the preceding claims, **characterized in that** the base (4) is formed by a horizontal brace (3) which connects the two vertical braces (2) to one another, and whose two oppositely facing end portions form support legs (12).

13. Saw horse according to any of the preceding claims, **characterized in that** the vertical braces (2, 10), the horizontal braces (3, 13), and the support bar (11) are formed by tube elements.

14. Saw horse according to any of the preceding claims, **characterized in that** the connecting element (6) is formed by a board, in particular a wooden board.

15. Saw horse according to any of the preceding claims, **characterized by** a scale (19, 20), which extends parallel to the connecting element (6) and is in particular situated on the vertical braces (2, 10) in a height-adjustable manner.

## Revendications

1. Chevalet de sciage avec au moins deux éléments de montant, chaque élément de montant (1) présentant un pied (4) et deux jambes de force verticales (2) s'élevant depuis le pied (4) vers le haut laissant entre elles un espace intermédiaire (5) pour l'accueil de bois (21) à scier ou analogues, un élément de retenue (9) étant disposé entre les deux éléments de montant (1), lequel présente également deux jambes de force verticales (10), les extrémités libres des jambes de force verticales (2, 10) n'étant pas reliées entre elles, de sorte que les jambes de force verticales (2, 10) sont en forme de fourche, les jambes de force verticales (2, 10) étant reliées les unes aux autres par des traverses d'appui (11), sur lesquelles les bois à scier (21) peuvent être déposés, deux éléments de liaison (6) parallèles l'un à l'autre étant prévus qui relient chacun une jambe de force verticale (2) des deux éléments de montant et une jambe de force verticale (10) de l'élément de retenue (9) entre elles de sorte que les espaces intermédiaires (5) entre les jambes de force verticales (2, 10) de chaque élément de montant (2) et de l'élément de retenue (1) se trouvent alignés dans une position de service, **caractérisé en ce que** les éléments de liaison (6) sont fixés de manière pivotable aux jambes de force verticales (2, 10) des éléments de montant (1) et de l'élément de retenue (9), de sorte telle que le chevalet de sciage est repliable à partir de sa position de service, dans laquelle les éléments de liaison (6) sont à une distance maximale les uns des autres, en vue de dessus à la manière d'un parallélogramme dans une position de conservation, dans laquelle les éléments de liaison (6) sont à une distance minimale les uns des autres.

2. Chevalet de sciage selon la revendication 1, **caractérisé en ce que** le chevalet de sciage est maintenu dans sa position de service au moyen d'un arrêt à fermeture géométrique détachable (7, 8).

3. Chevalet de sciage selon la revendication 2, **caractérisé en ce que** la liaison d'arrêt de l'arrêt à forme géométrique (7, 8) est maintenue par gravité, en particulier **en ce que** la traverse d'appui (11) de l'élément de retenue (9) est sollicitée vers le bas par les bois (21).

4. Chevalet de sciage selon l'une des revendications 2 ou 3, **caractérisé en ce que** l'arrêt à forme géométrique (7, 8) est relevable par un déplacement des éléments de liaison (6).

5. Chevalet de sciage selon l'une des revendications 2 à 4, **caractérisé en ce qu'**une extrémité de l'un des deux éléments de liaison (6) est reliée de manière pivotable au moyen de deux articulations (14) avec la section inférieure d'une jambe de force verticale (2), les articulations (14) étant déplaçables axialement de manière à ce que la jambe de force verticale (2) soit déplaçable le long de l'axe de rotation relativement par rapport à l'élément de liaison (6).

6. Chevalet de sciage selon l'une des revendications 2 à 5, **caractérisé en ce que** l'élément de retenue (9) est relié au moyen des deux articulations (15) avec l'élément de liaison (6), les articulations (15) étant reliées fixement dans l'axe avec l'élément de liaison (6) de manière à ce qu'un soulèvement de l'élément de retenue (9) entraîne un relèvement de l'arrêt à forme géométrique (7, 8), les deux éléments de liaison (6) étant entraînés lors du déplacement vers le haut des éléments de retenue (9).

7. Chevalet de sciage selon l'une des revendications 2 à 6, **caractérisé en ce que** les pivots des articulations (14, 15) sont formés par les jambes de force verticales circulaires (2, 10).

8. Chevalet de sciage selon l'une des revendications qui précèdent, **caractérisé en ce que** les traverses d'appui (11) s'étendent en formant un évidement essentiellement en V (11') entre les jambes de force verticales (2,10) d'un élément de montant (1) ou d'un élément de retenue (9).

9. Chevalet de sciage selon l'une des revendications qui précèdent, **caractérisé par** un serre-flan (6) croisant l'espace intermédiaire (5) accrochable sur l'une des jambes de force (2, 10), qui est en particulier empêché de se déplacer par blocage sur la jambe de force verticale (2, 10).

10. Chevalet de sciage selon l'une des revendications qui précèdent, **caractérisé par** un espace de remplacement pour une lame de scie disposé au-dessous des traverses d'appui (11) et au-dessus des éléments de liaison (6).

11. Chevalet de sciage selon l'une des revendications qui précèdent, **caractérisé en ce que** les traverses d'appui (11) franchissent l'espace intermédiaire (5) entre les jambes de force verticales (2, 10) à la même hauteur dans la position de service.

12. Chevalet de sciage selon l'une des revendications qui précèdent, **caractérisé en ce que** le pied (4) de l'une des deux jambes de force verticales (2) est formé par une traverse horizontale (3) reliant l'une à l'autre les deux jambes de force verticales (2), dont les deux sections d'extrémité éloignées forment des jambes de montant (12).

13. Chevalet de sciage selon l'une des revendications qui précèdent, **caractérisé en ce que** les jambes de force verticales (2, 10), les jambes de force horizontales (3, 13) et la traverse d'appui (11) sont formées par des éléments tubulaires.

14. Chevalet de sciage selon l'une des revendications qui précèdent, **caractérisé en ce que** l'élément de liaison (6) est formé par une planche, en particulier une planche en bois.

15. Chevalet de sciage selon l'une des revendications qui précèdent, **caractérisé par** une échelle (19, 20) s'étendant parallèlement à l'élément de liaison (6), qui est disposée en particulier de manière réglable en hauteur sur les jambes de force verticales (2, 10).
